# EUROPÄISCHE PATENTSCHRIFT

(11) **EP 2 783 377 B1**
(45) Veröffentlichungstag und Bekanntmachung des Hinweises auf die Patenterteilung: **10.06.2015**
(21) Anmeldenummer: 12778704.2
(22) Anmeldetag: 18.10.2012
(51) Int. Cl.: H01H 33/666, H01F 29/04, H01H 9/00, H01H 3/42

(54) **STUFENSCHALTER MIT VAKUUMSCHALTRÖHREN**
STEPPING SWITCH WITH VACUUM SWITCHING TUBES
CHANGEUR DE PRISES EN CHARGE À AMPOULES À VIDE

(30) Priorität: 23.11.2011 DE 102011119318
(43) Veröffentlichungstag der Anmeldung: 01.10.2014
(73) Patentinhaber: Maschinenfabrik Reinhausen GmbH, 93059 Regensburg (DE)
(72) Erfinder: HÖPFL, Klaus, 93142 Maxhütte-Haidhof (DE); WREDE, Silke, 93197 Zeitlarn (DE)
(86) Internationale Anmeldenummer: PCT/EP2012/070681
(87) Internationale Veröffentlichungsnummer: WO 2013/075893

(56) Entgegenhaltungen:
- DE-A1- 4 231 353
- DE-C1- 19 821 775
- JP-A- 55 132 018

## Beschreibung

Die Erfindung betrifft einen Stufenschalter mit Vakuumschaltröhren gemäß dem Oberbegriff des ersten Patentanspruches.

Stufenschalter sind seit vielen Jahren zur unterbrechungslosen Umschaltung zwischen verschiedenen Wicklungsanzapfungen von Stufentransformatoren in großer Anzahl weltweit im Einsatz. Solche Stufenschalter bestehen üblicherweise aus einem Wähler zur leistungslosen Anwahl der jeweiligen Wicklungsanzapfung des Stufentransformators, auf die umgeschaltet werden soll, und einem Lastumschalter zur eigentlichen Umschaltung von der beschalteten auf die neue, vorgewählte Wicklungsanzapfung. Die sprungartige Umschaltung erfolgt in der Regel unter Zuhilfenahme eines Kraftspeichers, bei dessen Auslösung eine Schaltwelle schnell gedreht wird. Der Lastumschalter weist zudem üblicherweise Schaltkontakte und Widerstandskontakte auf. Die Schaltkontakte dienen dabei zur direkten Verbindung der jeweiligen Wicklungsanzapfung mit der Lastableitung, die Widerstandskontakte zur kurzzeitigen Beschaltung, d. h. Überbrückung mittels eines oder mehrerer Überschaltwiderstände.

Ein solcher Lastumschalter eines Stufenschalters, der Vakuumschaltröhren zur unterbrechungslosen Umschaltung verwendet, ist aus der DE 195 10 809 C1 bekannt. Dabei sind für jedes zu betätigende Schaltelement und jede Bewegungsrichtung der Antriebswelle jeweils Kurvenscheiben vorgesehen. Die jeweiligen Stirnseiten der einzelnen Kurvenscheiben weisen eine definierte, von der Kreisform abweichende Kontur auf, mittels der bei Drehung der Schaltwelle einzelne Vakuumschaltröhren oder auch mechanische Kontakte betätigt werden.

In der DE 42 31 353 A1 erfolgt die Betätigung der einzelnen Vakuumschaltröhren durch eine in beiden Richtungen drehbare Schaltwelle, die nach Auslösung eines Kraftspeichers schnell gedreht wird. Dabei ist zur Betätigung der Vakuumschaltröhren auf der Schaltwelle eine Kurvenscheibe fest angeordnet, die an ihrer Stirnseite für jede Vakuumschaltröhre eine Steuerkurve aufweist, in der formschlüssig eine Rolle zwangsgeführt ist, die auf den Betätigungshebel der zugeordneten Vakuumschaltröhre einwirkt. Die Steuerkurve wird hier in Form einer horizontal von der Kreiskontur abweichenden umlaufenden Nut realisiert, in die formschlüssig die jeweilige Rolle eingreift.

Des Weiteren ist aus der DE 40 11 019 C1 ein nach dem Reaktorprinzip arbeitender Lastumschalter bekannt, bei dem die Kurvenscheibe zur Betätigung der Kontakte nicht an der umlaufenden Stirnseite eine von der Kreisform abweichende Kontur aufweist, sondern auf deren Ober- und Unterseite geometrisch unterschiedlich gestaltete Nuten besitzt. Es ist bei dieser bekannten Lösung eine doppelseitige Betätigung verschiedener Schaltelemente mit unterschiedlicher Schaltsequenz möglich.

Bei verschiedenen Anwendungsfällen solcher bekannter Stufenschalter mit Vakuumschaltröhren zur Regelung von Leistungstransformatoren ist jedoch eine hohe Stoßspannungsfestigkeit, bis zu 100 kV und deutlich darüber hinaus, erforderlich. Solche unerwünschten Stoßspannungen, deren Höhe wesentlich durch den Aufbau des Stufentransformators und der Wicklungsteile zwischen den einzelnen Anzapfstufen bedingt ist, sind zum einen Blitzstoßspannungen, die sich durch das Einschlagen von Blitzen im Netz ergeben. Zum anderen können auch Schaltstoßspannungen auftreten, die durch nicht vorhersehbare Schaltstöße im zu regelnden Netz verursacht sind.

Bei nicht ausreichender Stoßspannungsfestigkeit des Stufenschalters kann es zu einem kurzzeitigem Stufenkurzschluss bzw. unerwünschtem Durchschlag an der Keramik bzw. dem Dampfschirm von Vakuumschaltröhren im nicht den Laststrom führenden Lastzweig kommen, was nicht nur deren Langzeitschädigung verursachen kann, sondern generell unerwünscht ist.

Dieses Problem wird im Stand der Technik unter anderem dadurch gelöst, für den beweglichen Stößel der schaltungstechnisch für diese Blitzstoßspannung anfälligen Vakuumschaltröhre einen derart großen Hub, d. h. Abstand zwischen den Kontaktflächen der korrespondierenden festen und beweglichen Stößel innerhalb der Vakuumschaltröhre, vorzusehen, dass damit die dielektrischen Abstände zwischen den Kontaktflächen der korrespondierenden Stößel ausreichend groß dimensioniert sind und damit keine unerwünschten Überschlage während eines Blitzstoßes entstehen können.

Nachteilig an der aus der DE 42 31 353 A1 bekannten Lösung ist jedoch, dass der erforderliche große Hub des beweglichen Stößels eine Steuerkurve mit entsprechend großen Kurvenausschlägen erforderlich macht. Dies wiederum setzt innerhalb des Lastumschalters einen großen Bauraum voraus, der jedoch oftmals nicht zur Verfügung steht und aus technischer Sicht konstruktiv nachteilige Lösung bedingt. Weiterhin kommt es bei jedem Umschaltvorgang zu einem Materialabtrag an den Kontaktflächen des Kontaktsystems innerhalb der Vakuumschaltröhre, hervorgerufen durch entstehende elektrische Lichtbögen beim mechanischen Trennen der Kontaktflächen der Vakuumschaltröhre unter Last. Die DE 42 31 353 A1 bietet hier keine Lösung, wie die durch den Materialabtrag an den Kontaktflächen auf die Betätigungshebel der jeweiligen Vakuumschaltröhre hervorgerufenen Auswirkungen, die mit der Zeit Toleranzen innerhalb des Kontaktsystems bedingen, ausgeglichen werden können. Verstärkt in den Vordergrund rückt dieses Problem durch die langen versprochenen Wartungsintervalle von mehreren hundertausend Umschaltungen je Stufenschalter, die die Hersteller dem Kunden bei einem Stufenschalter mit Vakuumschaltröhren gewährleisten.

Zwar gleicht die DE 195 10 809 C1 die durch den Materialabtrag an den Kontaktflächen entstehenden Toleranzen aus, indem hier der mit dem beweglichen Stößel der Vakuumschaltröhre in Wirkverbindung stehende Betätigungshebel die erforderliche Kontaktkraft rein über eine Feder aufbringt und nicht durch eine mechanische Zwangsführung. Dabei hat die Feder neben ihrer Funktion der Bereitstellung der erforderlichen Kontaktkraft die weitere Aufgabe, die Schließkraft auf den Betätigungshebel einzuleiten. Mit anderen Worten: Die Feder fungiert hier in einer Doppelfunktion zum Ausgleich der Toleranzen und Aufbringen der erforderlichen Kontaktkraft im geschlossenen Zustand der Vakuumschaltröhren. Soll also bei dieser aus der DE 195 10 809 C1 bekannten Lösung der Hub des beweglichen Stößels der Vakuumschaltröhre vergrößert werden, so ist dafür eine größer dimensionierte Druckfeder mit einer dem entsprechenden Federrate und größerem Federweg notwendig. Dies bedingt jedoch in Summe für die Betätigung der Vakuumschaltröhren einen deutlich erhöhten Kraftaufwand und damit eine stärkere Dimensionierung der einzelnen Bauteile, was wiederum aus konstruktiven und kostenmäßigen Gesichtspunkten mit erheblichen Nachteilen verbunden ist. Da, wie eben beschrieben, die Kontaktkraft der Kontaktflächen der Vakuumschaltröhre auf die Federkraft der verbauten Feder limitiert ist, kann es zudem bei einer Kurzschlussbeanspruchung zu einem kurzzeitigen Abheben der Kontaktflächen Vakuumschaltröhre und damit zu einem elektrisch undefinierten Zustand innerhalb der Leistungstransformators kommen.

Aufgabe der vorliegenden Erfindung ist es demnach, einen Stufenschalter mit Vakuumschaltröhren der eingangs genannten Art bereit zu stellen, der eine ausreichend hohe Schließkraft der Vakuumschaltröhre auch bei Kurzschlussbeanspruchung, bei gleichzeitig deutlich vergrößerten Hub, aufweist und zudem die durch den Materialabtrag mit der Zeit entstehenden Toleranzen auf das Kontaktsystem der Vakuumschaltröhre deutlich verringert.

Diese Aufgabe wird erfindungsgemäß durch einen Stufenschalter mit Vakuumschaltröhren mit den Merkmalen des ersten Patenanspruches gelöst. Die Unteransprüche betreffen besonders bevorzugte Ausgestaltungen der Erfindung.

Die allgemeine erfinderische Idee besteht dabei darin, neben der aus dem Stand der Technik bekannten drehfest an der Antriebswelle vorgesehenen ersten Kurvenscheibe für die Krafteinleitung des Öffnungshubes des Kontaktsystems der Vakuumschaltröhre, erfindungsgemäß eine zweite drehfest an der Antriebswelle angeordnete Kurvenscheibe vorzusehen, die über ein an der Kipphebelanordnung vorgesehenes Feder-Hebelsystem eine ausreichend hohe Schließkraft auch bei Kurzschlussbeanspruchung auf den beweglichen Stößel der Vakuumschaltröhre ausübt und zudem einen Toleranzausgleich des Kontaktsystems ermöglicht.

Mit anderen Worten sind an der Schaltwelle des Lastumschalters nun zwei von der Kreiskontur abweichende, parallel beabstandete Kurvenscheiben drehfest angeordnet, an deren jeweiligen Stirnseiten sich entsprechende Rollen zumindest an einem Kreissektorabschnitt der korrespondierenden Stirnseite kontaktschlüssig entlangwälzen, wobei die Rollen ihrerseits wiederum an einer winkelförmig ausgebildeten, um eine Achse verschwenkbaren, Kipphebelanordnung angeordnet sind. Wie aus dem Stand der Technik bekannt, weist die Kipphebelanordnung dabei einen sich länglich erstreckenden Hauptkipphebel mit einem ersten Schenkel auf, an dem die erste Rolle angeordnet ist, die sich zumindest an einem Kreissektorabschnitt der Stirnseite der ersten Kurvenscheibe kontaktschlüssig entlangwälzt. Zudem sind an der Kipphebelanordnung erfindungsgemäß auf der dem ersten Schenkel gegenüberliegenden Seite an dem Hauptkipphebel zwei U-förmig ausgebildete weitere Schenkel vorgesehen, zwischen denen ein ebenfalls um die Achse drehbar gelagerter Hebel angeordnet ist, an dessen freien Stirnseite die zweite Rolle befestigt ist, die sich ebenfalls zumindest an einem Kreissektorabschnitt der Stirnseite der zweiten Kurvenscheibe kontaktschlüssig entlangwälzt, wobei zwischen dem Hebel und einem der weiteren Schenkeln eine Druckfeder angeordnet ist, derart, dass damit ein Feder-Hebel-System geschaffen wird, das eine ausreichend hohe Schließkraft auch bei Kurzschlussbeanspruchung auf den beweglichen Stößel der Vakuumschaltröhre ausübt und zudem einen Toleranzausgleich des Kontaktsystems ermöglicht.

Die Erfindung soll nachstehend an Hand von einer Zeichnung beispielhaft noch näher erläutert werden.

Es zeigt:
- Figur 1: eine schematische Darstellung eines Teiles eines erfindungsgemäßen Stufenschalters mit Vakuumschaltröhren.

Aus Übersichtlichkeitsgründen sind nachstehend in Figur 1 nur die erfindungswesentlichen Teile eines erfindungsgemäßen Stufenschalters mit Vakuumschaltröhren gezeigt und beschrieben. Auf die Beschreibung und Darstellung an sich bekannter Merkmale und für das Wesen der Erfindung nicht relevanter Bauteile wurde verzichtet. Dem entsprechend zeigt die Figur 1 eine Schaltwelle 1, die von einem ebenfalls nicht dargestellten Federenergiespeicher angetrieben wird und an der zwei parallel beabstandete, von der Kreisform abweichende, Kurvenscheiben 2 und 3, nämlich eine erste Kurvenscheibe 2 und eine zweite Kurvenscheibe 3, drehfest angeordnet sind. Die umlaufenden Konturierungen der beiden Kurvenscheiben 2 und 3 sind in der abgebildeten Ausführungsform im Wesentlichen sternförmig, jedoch um 180° entgegengerichtet, an der Schaltwelle 1 angeordnet. Die Anzahl der verwendeten Kurvenscheiben und deren umlaufende Konturierung ist abhängig von der dem Stufenschalter zu Grunde liegenden Schaltsequenz und der dafür notwendigen Vakuumschaltröhren pro Phase. Die Beschreibung dieser Figur 1 ist daher nur exemplarisch zum Verständnis der Erfindung heranzuziehen. Selbstverständlich wären nach dem Wesen der Erfindung damit auch mehrere Vakuumschaltröhren pro Phase betätigbar. Eine typische Schaltung eines Stufenschalters mit mehreren Vakuumschaltröhren pro Phase ist beispielhaft in der DE 10 2009 048 813 A1 der Anmelderin beschrieben.

Zumindest an einem definierten Kreissektorabschnitt der entsprechend korrespondierenden Stirnseiten der ersten und zweiten Kurvenscheibe 2 und 3 wälzen sich Rollen 4 bzw. 5 entlang, die ihrerseits an einer winkelförmig ausgebildeten Kipphebelanordnung 6 vorgesehenen sind. In welchen Teilbereichen der Stirnseiten die Rollen 4 und 5 mit der ersten und zweiten Kurvenscheiben 2 und 3 während eines Umschaltvorgangs im Detail zusammenwirken, ist der weiter unten stehenden Beschreibung noch näher zu entnehmen. Die Kipphebelanordnung 6 ist um eine Achse 7 verschwenkbar gelagert und innerhalb des hier nicht dargestellten Lastumschalters angeordnet. Weiterhin besteht die Kipphebelanordnung 6 aus einem Hauptkipphebel 8, der auf der der Antriebswelle 1 zugewandten Seite eine Öffnung 9 aufweist, in die die Achse 7 drehbar aufgenommen werden kann. Von der Öffnung 9 senkrecht nach unten, also im Wesentlichen parallel zur Antriebswelle 1, zweigt sich von dem Hauptkipphebel 8 ein erster Schenkel 10 ab, an dessen freier Stirnseite die erste Rolle 4 rotatorisch gelagert angeordnet ist.

An der dem ersten Schenkel 10 gegenüberliegenden Seite zweigen sich von dem Hauptkipphebel 8 zudem zwei weitere Schenkel 11 und 12 ab, die einen im Wesentlichen U-förmigen Aufbau bilden. In senkrechter Verlängerung des ersten Schenkels 10 ist zwischen den beiden weiteren Schenken 11 und 12 ein ebenfalls um die Achse 7 drehbarer Hebel 13 vorgesehen, an dessen freier Stirnseite die zweite Rolle 5 rotatorisch gelagert angeordnet ist. Zudem ist zwischen dem dritten Schenkel 12 und dem Hebel 13 eine Druckfeder 14 angeordnet. Weiterhin sind an dem der Schaltwelle 1 abgewandten Ende des Grundträgers 8, seitlich gegenüberliegend, Bolzen 15 und 16 vorgesehen, von denen in der dargestellten Perspektive jedoch nur der Bolzen 15 sichtbar ist. Die Bolzen 15 und 16 greifen dabei in entsprechende Langlöcher 17 und 18 eines senkrecht, d. h. im Wesentlichen parallel zur Antriebswelle 1, angeordneten Betätigungshebels 19 ein, der in seiner Längsrichtung mechanisch linear geführt ist, beispielsweise durch eine nicht näher dargestellte Schiene. An der oberen Stirnseite des Betätigungshebels 19 ist eine Druckfeder 20 vorgesehen, die sich nach oben hin mechanisch abstützt, wohingegen die untere Seite des Betätigungshebels 19 mit dem beweglichen Stößel 21 einer Vakuumschaltröhre 22 in Wirkverbindung steht. Insgesamt betrachtet ergibt sich durch die erfindungsgemäße Kipphebelanordnung 6 ein geometrischer Aufbau, bei dem durch die Einleitung einer Kraft mittels der Kurvenscheiben 2 und 3 letztendlich an dem beweglichen Stößel 21 der Vakuumschaltröhre 22 durch die Hebelwirkung ein im Vergleich zum Stand der Technik großer Hub, insbesondere ein Mehrfaches des bisher Bekannten, erzeugt werden kann.

In Figur 1 ist der beschaltete Zustand der Vakuumschaltröhre 22 gezeigt. Im Inneren der Vakuumschaltröhre 22 stellen also die Kontaktstücke des beweglichen Stößels 21 sowie des festen Stößels eine elektrisch leitende Verbindung her. Die Stirnseite der herzförmigen Spitze der Kurvenscheibe 3 drückt den Hebel 13 über die Rolle 5 entgegen der Federkraft der Druckfeder 14 in Richtung des weiteren Schenkels 12, so dass damit die Druckfeder 14 unter einer gewissen Vorspannung steht und letztendlich eine Schließkraft über den Grundträger 8 und den Betätigungshebel 19 auf den beweglichen Stößel 21 der Vakuumschaltröhre 22 ausübt. Kommt es nun im Laufe der Betriebs der Vakuumschaltröhre 22 zu einem Materialabtrag an den Kontaktflächen, so ist über die Vorspannung der Druckfeder 14 im Zusammenwirken mit der weiteren Druckfeder 20 ein Toleranzausgleich der Kipphebelanordnung 6 an die sich damit ändernden Wegverhältnisse der Kipphebelanordnung 6 sichergestellt. Die Rolle 4 ist im beschalteten Zustand der Vakuumschaltröhre 22 in einem gewissen Abstand zu der Stirnfläche der korrespondierenden Kurvenscheibe 2. Bei einem Umschaltvorgang, d.h. einer mittels des Kraftspeichers auf die Schaltwelle 1 eingeleiteten Drehbewegung, werden die mit der Schaltwelle 1 drehfest verbundenen Kurvenscheiben 2 und 3 rotatorisch bewegt. Sobald sich die Rolle 5 kontaktschlüssig über die Spitze der herzförmigen Kurvenscheibe 3 abgerollt hat, gelangt die Rolle 5 außer Kontakt mit der stirnseitigen Kontur der korrespondierenden Kurvenscheibe 3. Statt dessen gelangt zu diesem Zeitpunkt des Umschaltvorgangs die Rolle 4 mit der stirnseitigen Kontur der ihrerseits korrespondierenden Kurvenscheibe 2 in Kontakt, rollt sich mechanisch an dieser entlang und bewegt die Kipphebelanordnung 6 damit nach oben, d.h. öffnet die Kontakte der Vakuumschaltröhre 22.

## Patentansprüche

1. Stufenschalter mit Vakuumschaltröhren,
bestehend aus einem Wähler zur leistungslosen Anwahl der jeweiligen Wicklungsanzapfung des Stufentransformators, auf die umgeschaltet werden soll,
und einem Lastumschalter zur eigentlichen Umschaltung von der beschalteten auf die neue, vorgewählte Wicklungsanzapfung,
wobei der Lastumschalter eine drehbare Schaltwelle aufweist, an der eine erste Kurvenscheibe drehfest angeordnet ist,
wobei eine Kipphebelanordnung mit einer ersten Rolle vorgesehen ist,
und wobei mittels der Kipphebelanordnung die Vakuumschaltröhre betätigbar ist, wobei an der Schaltwelle (1) eine zweite Kurvenscheibe (3) drehfest angeordnet ist, un wobei an der Kipphebelanordnung (6) zwei U-förmig ausgebildete Schenkel (11 und 12) vorgesehen sind, **dadurch gekennzeichnet,**
**dass** zwischen den Schenken (11 und 12) ein um eine Achse (7) drehbar gelagerter Hebel (13) angeordnet ist, an dessen freier Stirnseite eine zweite Rolle (5) vorgesehen ist, die mit der zweiten Kurvenscheibe (3) zusammen wirkt und dass zwischen dem Hebel (13) und einem der Schenkel (12) eine Druckfeder (14) angeordnet ist.

2. Stufenschalter mit Vakuumschaltröhren nach Anspruch 1,
**dadurch gekennzeichnet,**
**dass** an dem der Schaltwelle (1) abgewandten Ende der Kipphebelanordnung (6) seitlich gegenüberliegende Bolzen (15 und 16) vorgesehen sind, die in entsprechende Langlöcher (17 und 18) eines Betätigungshebels (19) eingreifen.

3. Stufenschalter mit Vakuumschaltröhren nach Anspruch 1 oder 2,
**dadurch gekennzeichnet,**
**dass** an der oberen Stirnseite des Betätigungshebels (19) eine weitere Druckfeder (20) vorgesehen ist und die untere Stirnseite des Betätigungshebels (19) mit einem beweglichen Stößel (21) der Vakuumschaltröhre (22) in Wirkverbindung steht.

4. Stufenschalter mit Vakuumschaltröhren nach einem der Ansprüche 1 bis 3,
**dadurch gekennzeichnet,**
**dass** die umlaufende Konturierung der ersten und zweiten Kurvenscheibe (2 bzw. 3) im Wesentlichen sternförmig ausgebildet ist.

5. Stufenschalter mit Vakuumschaltröhren nach einem der Ansprüche 1 bis 4,
**dadurch gekennzeichnet,**
**dass** jede Vakuumschaltröhre (22) mittels einer Kipphebelanordnung (6) mit zwei separaten Kurvenscheiben (2 und 3) zusammenwirkt.

6. Stufenschalter mit Vakuumschaltröhren nach einem der Ansprüche 1 bis 5,
**dadurch gekennzeichnet,**
**dass** die gesamte Kipphebelanordnung (6) um die Achse (7) drehbar gelagert befestigt ist.

## Claims

1. Tap changer with vacuum switching tubes, consisting of
a selector for power-free selection of the respective winding tap, which is to be switched over to, of the tapped transformer; and
a load changeover switch for the actual switching over from the connected to the new, pre-selected winding tap;
- wherein the load changeover switch comprises a rotatable switch shaft at which a first cam disc is arranged to be secure against relative rotation;
- wherein a rocker lever arrangement with a first roller is provided;
- wherein the vacuum switching tube is actuable by means of the rocker lever arrangement;
- wherein a second cam disc (3) is arranged at the switch shaft (1) to be secure against relative rotation;
- and wherein two limbs (11 and 12) of U-shaped construction are provided at the rocker lever arrangement (6);
**characterised in that**
- a lever (13) - at the free end of which a second roller (5) is provided which co-operates with the second cam disc (3) - is arranged between the limbs (11 and 12) and mounted to be rotatable about an axis (7);
- and that a compression spring (14) is arranged between the lever (13) and one of the limbs (12).

2. Tap changer with vacuum switching tubes according to claim 1, **characterised in that** laterally opposite pins (15 and 16) which engage in corresponding slots (17 and 18) of an actuating lever (19) are provided at the end of the rocker lever arrangement (6) remote from the switch shaft (1).

3. Tap changer with vacuum switching tubes according to claim 1 or 2, **characterised in that** a further compression spring (20) is provided at the upper end of the actuating lever (19); and the lower end of the actuating lever (19) is operatively connected with a movable plunger (21) of the vacuum switching tube (22).

4. Tap changer with vacuum switching tubes according to any one of claims 1 to 3, **characterised in that** the encircling profiling of the first and second cam discs (2 and 3) is of substantially star-shaped form.

5. Tap changer with vacuum switching tubes according to any one of claims 1 to 4, **characterised in that** each switching tube (22) co-operates with two separate cam discs (2 and 3) by means of a rocker lever arrangement (6).

6. Tap changer with vacuum switching tubes according to any one of claims 1 to 5, **characterised in that** the entire rocker lever arrangement (6) is mounted to be rotatable about the axis (7).

## Revendications

1. Commutateur à gradins comprenant des tubes commutateurs à vide constitué d'un sélecteur permettant une sélection sans alimentation de la prise d'enroulement respective du transformateur à gradins sur laquelle la commutation doit être effectuée, et un commutateur en charge pour effectuer la commutation proprement dite entre la prise d'enroulement branchée et la nouvelle prise d'enroulement présélectionnée, le commutateur en charge comprenant un arbre de commutation mobile en rotation sur lequel est monté solidairement en rotation un disque à came, un dispositif à levier basculant équipé d'un premier galet étant prévu, les tubes commutateurs à vide pouvant être actionnés au moyen du dispositif à levier basculant, sur l'arbre de commutation (1) étant monté solidairement en rotation un second disque à came (3), et sur le dispositif à levier basculant (6) étant prévues deux branches (11) et (12) en forme de U,
**caractérisé en ce qu'**
entre les branches (11) et (12) est monté un levier (13) mobile en rotation autour d'un axe (7), à l'extrémité frontale libre duquel est prévu un second galet (5) qui coopère avec le second disque à came (3), et entre le levier (13) et l'une des branches (12) est monté un ressort de pression (14).

2. Commutateur à gradins comprenant des tubes commutateurs à vide conforme à la revendication 1,
**caractérisé en ce qu'**
à l'extrémité du dispositif à levier basculant (6) située à l'opposé de l'arbre de commutation (1) sont prévus deux goujons (15) et (16) latéralement opposés qui viennent en prise dans des trous oblongs correspondant (17) et (18) d'un levier d'actionnement (19).

3. Commutateur à gradins comprenant des tubes commutateurs à vide conforme à la revendication 1 ou 2,
**caractérisé en ce qu'**
il est prévu sur la face frontale supérieure du levier d'actionnement (19) un autre ressort de pression (20), et la face frontale inférieure du levier
d'actionnement (19) est en prise fonctionnelle avec un poussoir mobile (21) des tubes commutateurs à vide (22).

4. Commutateur à gradins comprenant des tubes commutateurs à vide conforme à l'une des revendications 1 à 3,
**caractérisé en ce que**
le contour périphérique du premier et du second disques à came (2) ou (3) est réalisé essentiellement en forme d'étoile.

5. Commutateur à gradins comprenant des tubes commutateurs à vide conforme à l'une des revendications 1 à 4, **caractérisé en ce que** chaque tube commutateur à vide (22) coopère par l'intermédiaire d'un dispositif à levier basculant (6) avec deux disques à came (2) et (3) séparés.

6. Commutateur à gradins comprenant des tubes commutateurs à vide, conforme à l'une des revendications 1 à 5,
**caractérisé en ce que**
l'ensemble du dispositif à levier basculant (6) est monté mobile en rotation autour de l'axe (7).
